# EUROPÄISCHE PATENTSCHRIFT

(11) **EP 0 428 962 B1**
(45) Veröffentlichungstag und Bekanntmachung des Hinweises auf die Patenterteilung: **07.07.1993**
(21) Anmeldenummer: 90121555.8
(22) Anmeldetag: 10.11.1990
(51) Int. Cl.: E04B 2/96

(54) **Fassadenfuss für ein Pfostenprofil**
Wall footing for an upright profile
Semelle pour montants d'une fassade

(30) Priorität: 24.11.1989 DE 3938871
(43) Veröffentlichungstag der Anmeldung: 29.05.1991
(73) Patentinhaber: SCHÜCO International KG, D-33609 Bielefeld (DE)
(72) Erfinder: Ley, Wolfgang, Dipl.-Ing., W-4900 Herford (DE); Freier, Andreas, Dipl.-Ing., W-4972 Löhne 4 (DE)
(74) Vertreter: Stracke, Alexander, Dipl.-Ing.

(56) Entgegenhaltungen:
- DE-A- 2 639 552
- US-A- 2 914 145
- FRICK/KNÖLL/NEUMANN: "BAUKONSTRUKTIONSLEHRE" 26. Auflage, Teil 1, 1975, Seite 147, B.G. Teubner, Stuttgart, DE

## Beschreibung

Die Erfindung bezieht sich auf einen Fassadenfuß für ein Pfostenprofil, das mit weiteren Pfosten- und Sprossenprofilen das Rahmenwerk einer Gebäudefassade bildet, mit einer Bodenplatte, welche vertikale Fürhrungsbahnen aufweist.

Ein derartiger Fassadenfuß ist durch die US-A-2 914 145 bekannt.

Bei der Erstellung der Fassade ist es wichtig, daß die Pfostenprofile mit einfachen Mitteln zueinander ausgerichtet werden können.

Der Erfindung liegt die Aufgabe zugrunde, einen Fassadenfuß für ein Pfostenprofil so zu gestalten, daß er in drei Dimensionen in einem weiten Bereich verstellbar ist.

Diese Aufgabe wird nach der Erfindung durch einen Fassadenfuß der eingangs genannten Art gelöst, der einen zwischen den Führungsbahnen der Bodenplatte höhenverstellbar angeordneten Aufnahmeschuh für das untere Ende des Pfostenprofils und jeweils eine in der Bodenplatte zwischen einer Stirnseite und einer Führungsbahn vorgesehene Durchsteckbohrung für eine Befestigungsschraube mit einem wesentlich größeren Durchmesser als der Durchmesser der Befestigungsschraube und mindestens eine der Durchsteckbohrung zugeordnete Verstellplatte aufweist, durch die der Schaft der Befestigungsschraube geführt ist und an der sich der Kopf der Befestigungsschraube abstützt.

Das in dem Aufnahmeschuh festgelegte Pfostenprofil kann mittels einer Stellschraube in vertikaler Richtung ausgerichtet werden.

Die Bodenplatte ist ferner so gestaltet, daß sie gegenüber ihren Befestigungsschrauben in ihrer Längsrichtung und in einer quer dazu laufenden Richtung verstellbar ist.

Der erfindungsgemäße Fassadenfuß ist konstruktiv einfach aufgebaut, so daß die Montage, die Festlegung des Pfostenprofils im Aufnahmeschuh und die Verstellung in den genannten Dimensionen ohne Schwierigkeiten durchführbar sind.

Das Pfostenprofil, das im allgemeinen als Hohlkammerprofil ausgeführt wird, weist an der Stirnaußenseite Verankerungsnuten für Dichtungsprofile sowie eine Befestigungssnut, z.B. eine Schraubnut für Abdeckprofile auf. Zwischen diesen Verankerungs- bzw. Befestigungsnuten sind Rinnen oder Nuten zum Abführen des Sickerwassers angeordnet.

Das Pfostenprofil wird im Aufnahmeschuh bzw. im Fassadenfuß so angeordnet und festgelegt, daß die das Sickerwasser führenden Teile außerhalb des Fassadenfußes liegen und das Sickerwasser z.B. mittels einer Folie von dem jeweiligen Pfostenprofil aus dem Bereich des Fassadenfußes abgeleitet werden kann.

Weitere Merkmale der Erfindung ergeben sich aus den Unteransprüchen. Ein Ausführungsbeispiel des erfindungsgemäßen Fassadenfußes ist in den Zeichnungen dargestellt und wird im folgenden beschrieben. Es zeigen:
- Fig. 1: den Fassadenfuß in perspektivischer Darstellung,
- Fig. 2: den Fassadenfuß mit eingesetztem Pfostenprofil im Aufriß und auf der linken Seite teilweise demontiert und geschnitten, sowie
- Fig. 3: einen Schnitt nach der Linie III-III in Fig. 2.

Der Fassadenfuß 1 weist eine Bodenplatte 2 mit vertikalen Führungsbahnen 3 und einen Aufnahmeschuh 4 auf. Dieser Aufnahmeschuh 4 für das untere Ende 5 eines Pfostenprofils 6 ist im Vertikalschnitt U-förmig ausgebildet und ist mit Seitenwangen 7 ausgestattet, die an der Außenseite Führungsstücke 8 tragen. Diese Führungsstücke sind in dem dargestellten Ausführungsbeispiel einstückig mit den Seitenwangen ausgebildet und greifen in die Führungsbahnen 3 ein, die durch vertikale Stege 9 begrenzt werden, die mit der Bodenplatte 2 einstückig sind.

Insbesondere aus der Fig. 2 ergibt sich, daß die Führungsstücke 8 den Boden 10 des Aufnahmeschuhs nach unten überragen. Hierdurch wird erreicht, daß die untere Begrenzungsfläche 11 sich in der unteren Endstellung des Aufnahmeschuhs an eine Anschlagfläche 12 der Bodenplatte 2 legt. Durch die erwähnte Gestaltung der Führungsstücke 8 wird somit durch diese Führungsstücke die untere Endstellung des Aufnahmeschuhs bestimmt.

Zur Höhenverstellung des Aufnahmeschuhs 4 gegenüber der Bodenplatte 2 wird eine Stellschraube 13 verwendet, die sich mit ihrem Kopf 14 an der Grundplatte 2 abstützt und sich mit ihrem Schaft durch eine Bohrung im Boden 10 und in einer mit dem Boden einstückigen Leiste 15 erstreckt und in den Innenraum des Aufnahmeschuhs ragt. Am freien Ende ist der Gewindeschaft der Stellschraube mit einer Kontermutter 16 ausgerüstet, durch die im Zusammenwirken mit einem Distanzrohr 17, das den Gewindeschaft umschließt und sich am Boden 10 abstützt, das obere Hubende des Aufnahmeschuhs bestimmt wird.

Im Aufnahmeschuh wird das Pfostenprofil 6 durch zwei parallel zueinander sich erstreckende Bolzen 18 festgelegt, wobei die Bolzen durch die Seitenwangen 7 des Aufnahmeschuhs geführt werden. Die Bolzen können als Gewindebolzen oder als gewindefreie Bolzen ausgeführt werden.

Beim Ausführungsbeispiel nach der Fig. 1 sind als Schrauben ausgebildete Gewindebolzen vorgesehen, während die Fig. 2 und 3 gewindefreie Bolzen 18 zeigen, die auf der einen Seite einen Kopf 19 aufweisen und auf der anderen Seite durch einen Splint festgelegt werden.

Die Höhenverstellung des Aufnahmeschuhs 4 erfolgt mittels einer Mutter 20, auf der sich der Boden 10 bzw. die Leiste 15 abstützt.

Aus der Fig. 3 ergibt sich, daß das Pfostenprofil aus dem Aufnahmeschuh 4 an der Vorderseite herausragt.

An der vorderen Stirnseite weist das Pfostenprofil mittig eine Schraubnut 21 zum Festlegen von Abdeckprofilen und benachbart den Längsrändern Verankerungsnuten 22 für Dichtungsleisten auf. Zwischen der mittigen Schraubnut und einer Verankerungsnut für eine Dichtungsleiste ist bei dem Pfostenprofil jeweils eine Rinne 23 für Sickerwasser vorhanden, wobei diese Rinne durch einen Boden 24 begrenzt wird.

Aus der Fig. 3 ergibt sich, daß dieser Boden gegenüber der äußeren Begrenzungsfläche 25 des Fassadenfußes nach außen versetzt ist, so daß am unteren Ende des Pfostenprofils eine den Boden 24 hintergreifende Folie vorgesehen werden kann, über die das Sickerwasser abgeführt werden kann.

Zur Verstellung des Fassadenfußes in Richtung der Längsachse 26 und in Querrichtung dazu sind in dem Ausführungsbeispiel eine Verstellplatte 27 und eine Grundplatte 28 vorgesehen. Ferner ist in dem Bereich der Bodenplatte zwischen einem Stirnende 29 und der Führungsbahn 3 eine Bohrung 30 angeordnet, deren Durchmesser ein Mehrfaches des Durchmessers der Befestigungsschraube 31 ist.

Die Grundplatte 28 erstreckt sich in Richtung der Längsachse 26 des Fassadenfußes über den Bereich der Bodenplatte 2 zwischen einer Stirnleiste 32 und den die Führungsbahnen begrenzenden Stegen 9. Die Grundplatte weist in Längsrichtung sich erstreckende Randleisten 33 auf, die die Längsränder der Bodenplatte 2 umgreifen, so daß die Grund platte 28 auf der Bodenplatte 2 formschlüssig festgelegt ist. Die Grundplatte 28 ist ferner mit einer Bohrung 34a versehen, die mit der Bohrung 30 in der Bodenplatte 2 fluchtet.

Die obere Begrenzungsfläche der Grundplatte weist in Längsrichtung des Fassadenfußes sich erstreckende Riffelungen oder Verzahnungen 34b auf, in die an der Unterseite der Verstellplatte 27 vorgesehene Riffelungen oder Verzahnungen 35 eingreifen.

Aus der Fig. 2 folgt, daß die Verstellplatte an der Unterseite einen zylindrischen Stutzen 36 zum Durchstecken des Schaftes der Befestigungsschraube 31 aufweist. Dieser Stutzen greift in die Bohrungen 34a und ein. Bei gelösten Befestigungsschrauben 31 kann der Fassadenfuß in Richtung der Längsachse 26 verschoben werden. Ferner besteht die Möglichkeit, die Riffelungen 34b und 35 außer Eingriff zu bringen, d.h. die Verstellplatte 27 anzuheben und eine Verstellung quer zur Längsachse 26 vorzunehmen.

In Abwandlung der in den Zeichnungen dargestellten Ausführung ist es auch möglich, die obere Begrenzungsfläche der Bodenplatte 2 in einem an die Durchsteckbohrung 30 angrenzenden Bereich mit einer in Längsrichtung der Bodenplatte sich erstreckenden Riffelung oder Verzahnung zu versehen und auf diese profilierte Fläche die Verstellplatte 21 aufzusetzen.

## Patentansprüche

1. Fassadenfuß für ein Pfostenprofil mit einer Bodenplatte welche vertikale Führungsbahnen aufweist, **gekennzeichnet** durch einen zwischen den Führungsbahnen (3) der Bodenplatte (2) höhenverstellbar angeordneten Aufnahmeschuh (4) für das untere Ende des Pfostenprofils (6), durch jeweils eine in der Bodenplatte (2) zwischen einer Stirnseite und einer Führungsbahn (3) vorgesehene Durchsteckbohrung (30) für eine Befestigungsschraube (31) mit einem wesentlich größeren Durchmesser als der Durchmesser der Befestigungsschraube und durch mindestens eine der Durchsteckbohrung (30) zugeordnete Verstellplatte (27), durch die der Schaft der Befestigungsschraube geführt ist und an der sich der Kopf der Befestigungsschraube abstützt.

2. Fassadenfuß nach Anspruch 1, dadurch gekennzeichnet, daß der Aufnahmeschuh (4) im Aufriß U-förmig ausgebildet ist und außen an den Seitenwangen (7) Führungsstücke (8) aufweist, die in die Führungsbahnen (3) eingreifen.

3. Fassadenfuß nach Anspruch 2, dadurch gekennzeichnet, daß die Führungsstücke (8) mit den Seitenwangen (7) einstückig sind und den Boden (10) des Aufnahmeschuhs (4) nach unten überragen.

4. Fassadenfuß nach einem der Ansprüche 1 bis 3, dadurch gekennzeichnet, daß zur Höhenverstellung des Aufnahmeschuhs (4) gegenüber der Bodenplatte (2) eine sich an der Bodenplatte mit ihrem Kopf (14) abstützende, durch eine im Boden des Aufnahmeschuhs vorgesehene Gewindebohrung geführte Stellschraube (13) verwendet wird.

5. Fassadenfuß nach Anspruch 4, dadurch gekennzeichnet, daß der Hub der Stellschraube (13) durch ein den Gewindeschaft umschließendes, sich am Boden (10) des Aufnahmeschuhes (4) abstützendes und mit einer Kontermutter (16) zusammenwirkendes Distanzrohr (17) begrenzt ist.

6. Fassadenfuß nach einem der vorhergehenden Ansprüche, dadurch gekennzeichnet, daß durch die Wangen (7) des Aufnahmeschuhs und durch das Pfostenprofil (6) parallel zum Boden des Aufnahmeschuhs sich erstrekkende Bolzen (18) mit oder ohne Gewinde vorgesehen sind, die das Pfostenprofil im Aufnahmeschuh festlegen.

7. Fassadenfuß nach Anspruch 1, dadurch gekennzeichnet, daß das Pfostenprofil im Aufnahmeschuh (4) so angeordnet und festgelegt ist, daß seine das Sickerwasser aufnehmenden und abführenden Rinnen (23) außerhalb des Bereichs des Aufnahmeschuhs (4) liegen.

8. Fassadenfuß nach Anspruch 7, dadurch gekennzeichnet, daß der Boden (24) der das Sickerwasser abführenden Rinnen (23) des Pfostenprofils (6) zum Aufnahmeschuh und zu den übrigen Teilen des Fassadenfußes nach außen versetzt ist.

9. Fassadenfuß nach Anspruch 1, dadurch gekennzeichnet, daß die obere Begrenzungsfläche der Bodenplatte (2) in einem an eine Durchsteckbohrung (30) für die Befestigungsschraube (31) angrenzenden Bereich mit einer in Längsrichtung der Bodenplatte (2) sich erstreckenden Riffelung oder Verzahnung ausgerüstet ist und auf die profilierte Fläche eine Verstellplatte (27) aufgesetzt ist, die an der Unterseite ebenfalls eine in Längsrichtung der Bodenplatte verlaufende Riffelung oder Verzahnung aufweist.

10. Fassadenfuß nach Anspruch 1, dadurch gekennzeichnet, daß auf der Bodenplatte (2) zur Abdeckung des an die Durchsteckbohrung (30) angrenzenden Bereichs eine Grundplatte (28) mit einer mit der Durchsteckbohrung fluchtenden Bohrung (34a) und an der Oberseite mit einer Riffelung oder Verzahnung in Längsrichtung der Bodenplatte (2) angeordnet ist und auf die profilierte Fläche die Verstellplatte (27) aufgesetzt ist, die an der Unterseite ebenfalls ein in Längsrichtung verlaufende Riffelung oder Verzahnung aufweist.

11. Fassadenfuß nach Anspruch 10, dadurch gekennzeichnet, daß die Verstellplatte (27) an der Unterseite einen zylindrischen Stutzen (36) zum Durchstecken der Befestigungsschraube (31) aufweist.

## Claims

1. A facade base for an upright member with a bottom plate which has vertical guideways, characterised by a mounting shoe (4) which is arranged adjustably in respect of height between the guideways (3) of the bottom plate (2), for the lower end of the upright member (6), a respective through bore (30) for a fixing screw (31), which is provided in the bottom plate (2) between one end and a guideway (3) and which is of a substantially larger diameter than the diameter of the fixing screw, and at least one adjustment plate (27) which is associated with the through bore (30) and through which the shank of the fixing screw is passed and against rich the head of the fixing screw bears.

2. A facade base according to claim 1 characterised in that the mounting shoe (4) is of U-shaped configuration in elevation and is externally provided on the side walls (7) with guide portions (8) which engage into the guideways (3).

3. A facade base according to claim 2 characterised in that the guide portions (8) are integral with the side walls (7) and project downwardly beyond the bottom (10) of the mounting shoe (4).

4. A facade base according to one of claims 1 to 3 characterised in that an adjusting screw (13) which bears with its head (14) against the bottom plate and which is passed through a screwthreaded bore provided in the bottom of the mounting shoe is used for heightwise adjustment of the mounting shoe (4) relative to the bottom plate (2).

5. A facade base according to claim 4 characterised in that the stroke movement of the adjusting screw (13) is limited by a spacer tube (17) which embraces the screwthreaded shank and which bears against the bottom (10) of the mounting shoe (4) and rich co-operates with a lock nut (16).

6. A facade base according to one of the preceding claims characterised in that there are provided pins (18) with or without a screwthread, which extend through the side walls (7) of the mounting shoe and through the upright member (6) parallel to the bottom of the mounting shoe and rich fix the upright member in the mounting shoe.

7. A facade base according to claim 1 characterised in that the upright member is so arranged and fixed in the mounting shoe (4) that its channels (23) for receiving and carrying away the seepage water lie outside the region of the mounting shoe (4).

8. A facade base according to claim 7 characterised in that the bottom (24) of the channels (23) of the upright member (6), for carrying away the seepage water, is displaced outwardly relative to the mounting shoe and the other parts of the facade base.

9. A facade base according to claim 1 characterised in that the upper boundary surface of the bottom plate (2) is provided in a region adjoining a through bore (30) for the fixing screw (31) with a tooth configuration or groove configuration extending in the longitudinal direction of the bottom plate (2) and fitted on to the profiled surface is an adjustment plate (27) which at the underside also has a tooth configuration or groove configuration extending in the longitudinal direction of the bottom plate.

10. A facade base according to claim 1 characterised in that arranged on the bottom plate (2), for covering the region adjoining the through bore (30), is a base plate (28) having a bore (34a) aligned with the through bore (30) and at the top side having a groove or tooth configuration in the longitudinal direction of the bottom plate (2) and the adjustment plate (27) is fitted on to the profiled surface, the adjustment plate also having at its underside a tooth or groove configuration extending in the longitudinal direction.

11. A facade base according to claim 10 characterised in that the adjustment plate (27) has at its underside a cylindrical connection portion (36) for the fixing screw (31) to pass therethrough.

## Revendications

1. Semelle de pied de façade pour un profilé de poteau avec une plaque de base présentant des chemins de guidage verticaux, caractérisée par un patin de support (4) réglable en hauteur, entre les chemins de guidage (3) de la plaque de base (2), pour l'extrémité inférieure du profilé de poteau (6), et par, de chaque côté, un trou traversant (30) prévu dans la plaque de base (2), entre une face frontale et un chemin de guidage (3), pour le passage d'une vis de fixation (31), le trou ayant un diamètre sensiblement supérieur au diamètre de la vis de fixation et par au moins une plaque de réglage (27), associée au trou traversant (30), au moyen de laquelle le fût de la vis de fixation est guidé et sur laquelle prend appui la tête de la vis de fixation.

2. Semelle selon la revendication 1, caractérisée en ce que le patin de support (4) présente un profil en U et présente extérieurement, sur les joues latérales (7), des parties de guidage (8) s'engageant dans les chemins de guidage (3).

3. Semelle selon la revendication 2, caractérisée en ce que les parties de guidage (8) sont réalisées d'un seul tenant avec les joues de guidage (7) et font saillie vers le bas de la base (10) du patin support (4).

4. Semelle selon l'une des revendications 1 à 3, caractérisée en ce que, pour assurer le réglage en hauteur du patin support (4) par rapport à la plaque de base (2), est utilisée une vis de réglage (13), prenant appui sur la plaque de base par sa tête (24), guidée au moyen d'un trou taraudé prévu dans la base du patin support.

5. Semelle selon la revendication 4, caractérisée en ce que la course de la vis de réglage (13) est limitée par un tube entretoise (17) entourant sa tige filetée, prenant appui sur la base (10) du patin support (4), et coopérant avec un contre-écrou (16).

6. Semelle selon l'une des revendications précédentes, caractérisée en ce que sont prévus des goujons (18) avec ou sans filetage, s'étendant à travers les joues (7) du patin support et à travers le profilé de poteau (6), parallèlement à la base du patin support, et fixant le profilé de poteau dans le patin support.

7. Semelle selon la revendication 1, caractérisée en ce que le profilé de poteau est disposé et fixé dans le patin support (4) de telle façon que ses gouttières (23) captant l'eau de ruissellement et l'évacuant sont disposées à l'extérieur de la zone du patin support (4).

8. Semelle selon la revendication 7, caractérisée en ce que le fond (24) des gouttières (23) évacuant l'eau de ruissellement du profilé de poteau (6) est décalé vers l'extérieur, par rapport au patin support et aux autres parties de la semelle.

9. Semelle selon la revendication 1, caractérisée en ce que la surface de limitation supérieure de la plaque de base (2) est équipée, dans une zone limitrophe à un trou de passage (30) destiné à la vis de fixation (31), d'une cannelure ou d'une denture s'étendant dans la direction longitudinale de la plaque de base (2) et, en ce que, sur la surface profilée, est appliquée une plaque de réglage (27) présentant en face inférieure également une cannelure ou denture s'étendant dans la direction longitudinale de la plaque de base.

10. Semelle selon la revendication 1, caractérisée en ce que sur la plaque de base (2), en vue du recouvrement de la zone limitrophe au trou de passage (30), est disposée une plaque de base (28) avec un alésage (34) aligné par rapport au trou d'enfichage, pourvue en face supérieure d'une cannelure ou denture orientée dans la direction longitudinale de la plaque de base (2), et en ce que, sur la surface profilée, est appliquée une plaque de réglage (27) qui présente en face inférieure également une cannelure ou denture s'étendant dans la direction longitudinale.

11. Semelle selon la revendication 10, caractérisée en ce que la plaque de réglage (27) présente en face inférieure un manchon cylindrique (36) destiné au passage de la vis de fixation (31).
